# EUROPÄISCHE PATENTSCHRIFT

(11) **EP 0 485 978 B1**
(45) Veröffentlichungstag und Bekanntmachung des Hinweises auf die Patenterteilung: **15.02.1995**
(21) Anmeldenummer: 91119340.7
(22) Anmeldetag: 13.11.1991
(51) Int. Cl.: B65D 19/38, B65D 90/24

(54) **Emulsionsentsorgungspalette**
Emulsion disposal palette
Palette avec dispositif pour évacuer les émulsions

(30) Priorität: 13.11.1990 DE 9015532 U
(43) Veröffentlichungstag der Anmeldung: 20.05.1992
(73) Patentinhaber: Kreuzer, Jörg, Dipl.-Volkswirt, D-53819 Neunkirchen-Seelscheid (DE); Sistig, Kurt, Dipl.-Ing., D-53804 Much (DE)
(72) Erfinder: Kreuzer, Jörg, Dipl.-Volkswirt, D-53819 Neunkirchen-Seelscheid (DE); Sistig, Kurt, Dipl.-Ing., D-53804 Much (DE)
(74) Vertreter: Nau, Walter, Dipl.-Ing.

(56) Entgegenhaltungen:
- EP-A- 0 314 958
- CH-A- 543 430
- DE-U- 9 015 532

## Beschreibung

Die Erfindung betrifft eine Entsorgungspalette mit einer Auffangwanne, insbesondere für Emulsionen, die aus auf der Palette angeordneten Behältern, wie Containern, Fässern, Kannen usw., austreten, wobei die Auffangwanne als in die Entsorgungspalette integrierte Sammelwanne ausgebildet ist, die zumindest einen Auslaß aufweist, der in einen Auffangbehälter mündet.

Es sind Entsorgungspaletten (CH-A 543 430) bekannt, auf die beispielsweise Fässer abgestellt werden. Diese Entsorgungspaletten beinhalten großvolumige Auffangwannen (100 und mehr Liter Inhalt), in die aus den Fässern austretende Emulsionen eingeleitet werden. Zum Abstellen der Fässer ist auf die Entsorgungspalette ein Gitterrost angebracht, das die darunterliegende Auffangwanne abdeckt. Eine derartige Entsorgungspalette ist bauaufwendig und eine Entsorgung von insbesondere geringen Emulsionsmengen ist infolge der großflächigen Auffangwanne schwierig. Insbesondere muß zum Entleeren des Auffangbehälters eine Pumpe eingesetzt werden, mit der ein Teil der aufgefangenen Emulsion abgepumpt werden kann. Es verbleibt aber eine Restmenge der Emulsion in dem Auffangbehälter, was beispielsweise bei aggressiven Emulsionen unerwünscht ist.

Der Erfindung liegt die Aufgabe zugrunde, eine Entsorgungspalette bereitzustellen, die insgesamt einfach aufgebaut ist und aus darauf abgestellten Behältern austretende Emulsionen sicher auffängt sowie eine einfache Entsorgung der aufgefangenen Emulsionen ermöglicht.

Diese Aufgabe wird dadurch gelöst, daß die Auffangwanne als in die Entsorgungspalette integrierte Sammelwanne ausgebildet ist, die zumindest einen Auslaß aufweist, der in einen separaten Auffangbehälter mündet. Durch die Ausbildung der Auffangwanne als Sammelwanne können die Behälter, wie Container oder Fässer direkt in die Sammelwanne gestellt werden, so daß ein Gitterrost überflüssig ist und somit der Bauaufwand deutlich reduziert wird. Emulsionen, die aus auf der Palette abgestellten Behältern austreten, gelangen durch den Auslaß in den Sammelbehälter, der beispielsweise einen Inhalt von 2 - 3 Litern aufweist. Dadurch wird die Umlaufmenge der Emulsionen gegenüber dem bekannten Stand der Technik deutlich reduziert und die Entsorgung ist leicht möglich. Dabei ist auch vorgesehen, eine Maschine auf der Entsorgungspalette abzustellen und die Umlaufmenge der beim Betrieb der Maschine benötigten Emulsionen wie Kühl- oder Schmierflüssigkeit durch die erfindungsgemäße Ausbildung zu verringern. Der Auffangbehälter ist lösbar an der Entsorgungspalette befestigt. Dadurch kann der Auffangbehälter bei Bedarf leicht gewechselt werden, beispielsweise wenn eine bestimmte Emulsionsmenge in dem Auffangbehälter aufgefangen ist, oder beispielsweise wenn durch einen Wechsel der auf der Entsorgungspalette abgestellten Behälter andere Emulsionen aufgefangen werden, die von zuvor aufgefangenen Emulsionen getrennt bleiben sollen.

In Weiterbildung weist der Auffangbehälter Befestigungshaken auf, die im an den Entsorgungspalettenfüßen angebrachten Befestigungsösen einhängbar sind. Diese Ausbildung ermöglicht einen problemlosen und leichten Austausch der Auffangbehälter.

Gemäß einer weiteren Ausbildung weist der Auffangbehälter einen Schlammfangraum auf, in den der Auslaß einmündet. Dadurch werden in den Emulsionen befindliche Verunreinigungen, wie Metallspäne, Schlamm oder ähnliche zuverlässig aus den Emulsionen herausgefiltert, so daß ein eventuell erforderlicher nachfolgender Reinigungsvorgang vereinfacht ist.

In Weiterbildung ist der Schlammfangraum durch eine Trennwand in dem Auffangbehälter von einem Auffangraum getrennt, wobei die Trennwand eine Höhe kleiner als die Höhen der Seitenwände des Auffangbehälters aufweist. Diese konstruktive Ausgestaltung ist einfach herzustellen und bewirkt eine ausreichende Abscheidung der Verunreinigungen aus der Emulsion, in dem sich die Verunreinigungen in dem Schlammfangraum absetzen, während die gereinigte Emulsion über die Trennwand in den Auffangraum überströmt.

In weiterer Ausgestaltung der Erfindung ist in den Auffangraum eine Absaugpumpeneinheit einsetzbar. Dadurch ist die aufgefangene Emulsion einfach aus dem Auffangraum entsorgbar.

Die Absaugpumpeneinheit weist in vorteilhafter Ausgestaltung eine L-förmig abgewinkelte Trägerplatte auf, die derart in den Auffangraum eingesetzt ist, das ein Schenkel der Trägerplatte an der Trennwand und die Stirnseite des zweiten Schenkels an der gegenüberliegenden Seitenwand des Auffangraumes anliegt. Diese Ausbildung ermöglicht den problemlosen Einsatz der Absaugpumpeneinheit ohne weitere Befestigungs- und Auflagepunkte in den Auffangraum. Weiterhin ist die Absaugpumpeneinheit beispielsweise bei einem Wechsel des Auffangbehälters, z.B. zum Entleeren des Schlammfangraumes leicht und ohne Montageaufwand aus dem Auffangraum entfernbar.

In weiterer Ausgestaltung ist der an der Trennwand anliegende Schenkel mit Sieblöchern versehen. Dadurch wird die Filterung weiter verfeinert.

In Weiterbildung der Erfindung weist die Absaugpumpeneinheit einen Schwimmerschalter auf. Dadurch wird der Überwachungsaufwand des Auffangbehälters verringert, und eine automatische Abpumpung der aufgefangenen Emulsion gewährleistet.

Weiterhin sind zwei Auslässe vorgesehen, die jeweils mit einem Stopfen verschließbar sind. Dadurch ist beispielsweise ein Wechsel der Auffangbehälter weiter vereinfacht, indem ein leerer Auffangbehälter an der Entsorgungspalette befestigt wird, der Stopfen des darüberliegenden Auslasses entfernt und auf den Auslaß des zweiten Auslasses gesteckt wird, unter dem der bisherige Auffangbehälter angeordnet war, der entfernt wird.

Vorteilhaft sind die Auslässe im Bereich über jeweils einem Entsorgungspalettenfuß angeordnet, der mit Befestigungsösen versehen ist. Diese Ausbildung gewährleistet ohne baulichen Mehraufwand eine leichte Anbringbarkeit der Auffangbehälter an der Entsorgungspalette.

In Weiterbildung der Erfindung ist die Entsorgungspalette mit einem Untergestell versehen. Dieses Untergestell dient zur Verstärkung (Verwindungen, Durchbiegungen infolge schwerer Behälter) der Entsorgungspalette bzw. speziell der Sammelwanne, weiterhin ermöglicht das Untergestell durch eine entsprechende konstruktive Ausgestaltung eine sichere Beförderung der Entsorgungspaletten mit Gabelstaplern oder Palettenhubwagen, die mit den Hubarmen in das beispielsweise mit U-förmig ausgebildeten Streben versehene Untergestell einfahren können.

Weitere Ausgestaltungen der Erfindung sind der Zeichnungsbeschreibung zu entnehmen, in der in den Figuren dargestellte Ausführungsbeispiele der Erfindung beschrieben sind.
Es zeigen:
- Fig. 1: eine Ansicht einer erfindungsgemäßen Entsorgungspalette,
- Fig. 2: eine Entsorgungspalette mit abgenommener Auffangwanne und separater Absaugpumpeneinheit,
- Fig. 3: eine Entsorgungspalette gemäß Fig. 1 mit eingesetzter Absaugpumpeneinheit,
- Fig. 3a: eine Entsorgungspalette mit darauf abgestelltem Container,
- Fig. 4: einen Schnitt durch einen Auffangbehälter mit eingesetzter Absaugpumpeneinheit und
- Fig. 5: einen Entsorgungspalettenfuß mit Befestigungsösen.

Die Entsorgungspalette gemäß Fig. 1 weist einen Rahmen auf, der aus Entsorgungspalettenfüßen 1, 1a, 1b und 1c (nicht sichtbar) sowie einem die Entsorgungspalettenfüße verbindenden Rahmengestell besteht. Zusätzlich oder das Rahmengestell ersetzend kann ein Untergestell vorgesehen sein, das zur zusätzlichen Verstrebung insbesondere bei schweren auf der Entsorgungspalette abzustellenden Behältern wie beispielsweise Containern oder Fässern vorgesehen ist. Desweiteren kann das Untergestell so ausgebildet sein, daß problemlos Gabelstapler oder palettenhubwagen mit ihren Hubarmen in das beispielsweise mit U-förmigen Streben versehene Untergestell einfahren können. Auf den Entsorgungspalettenfüßen 1, 1a, 1b und 1c ist die als Sammelwanne 2 ausgebildete Auffangwanne befestigt. Die Sammelwanne 2 weist ein Bodenblech 3 auf, das mit dem Untergestell bzw. Rahmen verbunden ist. An dem Bodenblech 3 sind Randbleche 4a, 4b, 4c, 4d befestigt. In das Bodenblech sind zwei als Auslässe 5a, 5b ausgebildete Öffnungen eingelassen. Die Auslässe 5a, 5b sind im Bereich von den Entsorgungspalettenfüßen 1a, 1b so angeordnet, daß sie in einen Schlammfangraum 6 (Fig. 4) eines separaten Auffangbehälters 7, der an den Entsorgungspalettenfüßen 1a, 1b befestigbar ist, münden. Die Auslässe 5a, 5b können durch einen nicht dargestellten Stopfen verschlossen werden.

In Fig. 2 ist die Entsorgungspalette mit abgenommenem Auffangbehälter 7 dargestellt. Der Auffangbehälter weist Befestigungshaken 8 (Fig. 4) auf, die in Befestigungsösen 9 (Fig. 2 und Fig. 5) einhängbar sind. Eine Absaugpumpeneinheit 10 (Fig. 2) besteht aus einer Absaugpumpe 11 und einem Schwimmerschalter 12, die in eine L-förmig abgewinkelte Trägerplatte 13 eingesetzt sind. Die Absaugpumpeneinheit 10 ist wie in Fig. 4 dargestellt, ohne zusätzliche Befestigung in einen Auffangraum 14 des Auffangbehälters 7 einsetzbar.

In Fig. 3 ist die Entsorgungspalette mit angehangenem Auffangbehälter und eingesetzter Absaugpumpeneinheit 10 dargestellt. Fig. 3a zeigt zusätzlich einen auf der Entsorgungspalette abgestellten Container.

Der Auffangbehälter 7 ist durch eine Trennwand 16 - wie zuvor ausgeführt - in einen Schlammfangraum 6 und einen Auffangraum 14 unterteilt. Der Auslaß 5a, 5b mündet in den Schlammfangraum 6, so daß sich in den Emulsionen befindliche Verunreinigungen wie beispielsweise Metallspäne, Schlamm oder ähnliche auf dem Boden des Schlammfangraumes 6 absetzen. Die Trägerplatte 13 der Absaugpumpeneinheit 10 ist derart in den Auffangraum 14 eingesetzt, daß ein Schenkel 17 an der Trennwand 6 und die Stirnseite des zweiten Schenkels 18 an der gegenüberliegenden Seitenwand 19 des Auffangbehälters 7 anliegt. Der an der Trennwand 16 anliegende Schenkel 17 weist Sieblöcher 15 auf, durch die die Emulsion aus dem Schlammfangraum 6 in den Auffangraum 14 überströmen. An die Seitenwand 19 ist zudem ein Tragegriff 20 angebracht.

## Patentansprüche

1. Entsorgungspalette mit einer Auffangwanne, insbesondere für Emulsionen, die aus auf der Entsorgungspalette angeordneten Behältern, wie Containern, Fässern, Kannen usw., austreten, wobei die Auffangwanne als in die Entsorgungspalette integrierte Sammelwanne ausgebildet ist, die zumindest einen Auslaß aufweist, der in einen Auffangbehälter mündet,
dadurch gekennzeichnet, daß der Auffangbehälter (7) lösbar an der Entsorgungspalette befestigt ist.

2. Entsorgungspalette nach Anspruch 1
dadurch gekennzeichnet, daß der Auffangbehälter (7) Befestigungshaken (8) aufweist, die in an den Entsorgungspalettenfüßen (1, 1a, 1b) angebrachten Befestigungsösen (9) einhängbar sind.

3. Entsorgungspalette nach Anspruch 1 oder 2,
dadurch gekennzeichnet, daß der Auffangbehälter (7) einen Schlammfangraum (6) aufweist, in den der Auslaß (5a, 5b) einmündet.

4. Entsorgungspalette nach einem der vorherigen Ansprüche,
dadurch gekennzeichnet, daß der Schlammfangraum (6) durch eine Trennwand (16) in dem Auffangbehälter (7) von einem Auffangraum (14) getrennt ist, wobei die Trennwand (16) eine Höhe kleiner als die Höhen der Seitenwände des Auffangbehälters (7) aufweist.

5. Entsorgungspalette nach einem der vorherigen Ansprüche,
dadurch gekennzeichnet, daß in den Auffangraum (14) eine Absaugpumpeneinheit (10) einsetzbar ist.

6. Entsorgungspalette nach einem der vorherigen Ansprüche,
dadurch gekennzeichnet, daß die Absaugpumpeneinheit (10) eine L-förmig abgewinkelte Trägerplatte (13) aufweist, die derart in den Auffangraum (14) einsetzbar ist, daß ein Schenkel (17) der Trägerplatte (13) an der Trennwand (16) und die Stirnseite des zweiten Schenkels (18) an der gegenüberliegenden Seitenwand (19) des Auffangraumes (14) anliegt.

7. Entsorgungspalette nach einem der vorherigen Ansprüche,
dadurch gekennzeichnet, daß der an der Trennwand (16) anliegende Schenkel (17) mit Sieblöchern (15) versehen ist.

8. Entsorgungspalette nach einem der vorherigen Ansprüche,
dadurch gekennzeichnet, daß die Absaugpumpeneinheit (10) einen Schwimmerschalter (12) aufweist.

9. Entsorgungspalette nach einem der vorherigen Ansprüche,
dadurch gekennzeichnet, daß zwei Auslässe (5a, 5b) vorgesehen sind, die jeweils mit einem Stopfen verschließbar ist.

10. Entsorgungspalette nach einem der vorherigen Ansprüche,
dadurch gekennzeichnet, daß die Auslässe (5a, 5b) im Bereich über und neben jeweils einem Entsorgungspalettenfuß (1a, 1b) angeordnet sind, der mit Befestigungsösen (9) versehen ist.

11. Entsorgungspalette nach einem der vorherigen Ansprüche,
dadurch gekennzeichnet, daß die Entsorgungspalette ein Untergestell aufweist.

## Claims

1. A disposal pallet comprising a receiving tank, especially for emulsions leaking from vessels such as containers, drums, cans or the like placed on the pallet, the receiving tank being in the form of an open collecting tank or tray incorporated in the disposal pallet and having at least one outlet which opens into a receiving container, characterised in that the receiving container (7) is releasably secured to the disposal pallet.

2. A disposal pallet according to claim 1 or 2, characterised in that the receiving container (7) has hooks (8) for hooking in eyelets (9) formed on the feet (1, 1a, 1b) of the disposal pallet.

3. A disposal pallet according to claim 1, characterised in that the receiving container (7) has a sludge chamber (6) into which the outlet (5a, 5b) opens.

4. A disposal pallet according to any preceding claim, characterised in that the sludge chamber (6) is separated from a receiving chamber (14) by a partition wall (16) in the receiving container (7), the partition wall (16) having a height lower than the height of the side walls of the receiving container (7).

5. A disposal pallet according to any preceding claim, characterised in that a suction-pump unit (10) is insertable in the receiving chamber (14).

6. A disposal pallet according to any preceding claim, characterised in that the suction-pump unit (10) comprises a bearing plate (13) which is bent in an L shape and can be inserted in the receiving chamber (14) in such a manner that one arm (17) of the bearing plate (13) is adjacent the partition wall (16) and the end face of the second arm (18) is adjacent the opposite side wall (19) of the receiving chamber (14).

7. A disposal pallet according to any preceding claim, characterised in that the arm (17) adjacent the partition wall (16) is formed with screen openings (15).

8. A disposal pallet according to any preceding claim, characterised in that the suction-pump unit (10) comprises a float switch (12).

9. A disposal pallet according to any preceding claim, characterised in that two outlets (5a, 5b) are provided and can each be closed by a plug.

10. A disposal pallet according to any preceding claim, characterised in that the outlets (5a, 5b) are disposed in the region above and near a respective foot (1a, 1b) of the disposal pallet, which foot is formed with eyelets (9).

11. A disposal pallet according to any preceding claim, characterised in that the pallet has an underframe.

## Revendications

1. Palette avec dispositif d'évacuation, avec une cuve de captage, en particulier pour des émulsions, qui sortent de récipients disposés sur la palette et dispositif d'évacuation, récipients tels que des containers, des fûts, des boîtes, etc., la cuve de captage étant constituée comme une cuve collectrice intégrée dans la palette avec dispositif d'évacuation, et qui présente au moins un orifice de sortie, qui débouche dans un récipient de captage, caractérisée en ce que le récipient de captage (7) est fixé de façon détachable sur la palette avec dispositif d'évacuation.

2. Palette selon la revendication 1, caractérisée en ce que le récipient de captage (7) présente des crochets de fixation (8) qui peuvent être accrochés dans des oeillets de fixation (9) mis sur les pieds (1, 1a, 1b) de la palette avec dispositif d'évacuation.

3. Palette selon la revendication 1 ou 2, caractérisée en ce que le récipient de captage (7) présente un bassin de captage des boues (6), dans lequel débouche l'orifice de sortie (5a, 5b).

4. Palette selon l'une des revendications précédentes, caractérisée en ce que le bassin de captage des boues (6) est séparé par une cloison de séparation (16) dans le récipient de captage (7) d'un bassin de captage (14), la cloison de séparation (16) présentant une hauteur plus petite que les hauteurs des parois latérales du récipient de captage (7).

5. Palette selon l'une des revendications précédentes, caractérisée en ce que l'on peut monter dans le bassin de captage (14) une unité de pompe aspirante (10).

6. Palette selon l'une des revendications précédentes, caractérisée en ce que l'unité de pompe aspirante (10) présente une plaque de support (13) repliée en forme de L, qui peut être montée dans le bassin de captage (14) de telle façon qu'une aile (17) de la plaque de support (13) repose sur la cloison de séparation (16) et que la face frontale de la seconde aile (18) repose sur la paroi latérale opposée (19) du bassin de captage (14).

7. Palette selon l'une des revendications précédentes, caractérisée en ce que l'aile (17) reposant sur la cloison de séparation (16) est pourvue de trous de passoire (15).

8. Palette selon l'une des revendications précédentes, caractérisée en ce que l'unité de pompe aspirante (10) présente un interrupteur à flotteur (12).

9. Palette selon l'une des revendications précédentes, caractérisée en ce que sont prévus deux orifices de sortie (5a, 5b) qui peuvent être fermés respectivement par un bouchon.

10. Palette selon l'une des revendications précédentes, caractérisée en ce que les orifices de sortie (5a, 5b) sont disposés au-dessus et à côté respectivement d'un pied (1a, 1b) de la palette avec dispositif d'évacuation, qui est pourvu d'oeillets de fixation (9).

11. Palette selon l'une des revendications précédentes caractérisée en ce que la palette avec dispositif d'évacuation présente un bâti inférieur.
